# EUROPÄISCHE PATENTSCHRIFT

(11) **EP 4 200 093 B1**
(45) Veröffentlichungstag und Bekanntmachung des Hinweises auf die Patenterteilung: **20.03.2024**
(21) Anmeldenummer: 22793664.8
(22) Anmeldetag: 12.10.2022
(51) Int. Cl.: B22C 9/08

(54) **SPEISER**
FEEDER
DISPOSITIF D'ALIMENTATION

(30) Priorität: 10.11.2021 DE 202021106147 U
(43) Veröffentlichungstag der Anmeldung: 28.06.2023
(73) Patentinhaber: ASK Chemicals GmbH, 40721 Hilden (DE)
(72) Erfinder: FISCHER, Stefan, 66399 Mandelbachtal (DE); FRIEDERICI, Marcus, 08058 Zwickau (DE); ORTIZ, Imanol, 48013 Bilbao (ES); SKERDI, Udo, 56179 Vallendar (DE); VOIGT, Ulrich, 04109 Leipzig (DE)
(74) Vertreter: Müller Schupfner & Partner Patent- und Rechtsanwaltspartnerschaft mbB
(86) Internationale Anmeldenummer: PCT/DE2022/100757
(87) Internationale Veröffentlichungsnummer: WO 2023/083404

(56) Entgegenhaltungen:
- DE-A1-102005 008 324
- DE-U1-202004 021 109
- DE-U1-202016 103 215

## Beschreibung

Die vorliegende Erfindung betrifft einen Speiser für den Metallguss, wobei der Speiser einen metallischen Speiserkörper aufweist. Daneben betrifft die vorliegende Erfindung die Verwendung des Speisers für den Metallguss in teilbaren Gießformen, insbesondere in horizontal-teilbaren Gießformen.

### Stand der Technik

Speiser sind aus dem Stand der Technik allgemein bekannt. Üblicherweise werden aufformbare, d. h. auf eine Modelplatte aufsteckbare Speiser aus exothermen Materialen oder aus isolierenden Materialien hergestellt. Die Art des eingesetzten bzw. des verwendeten Speisermaterials (exotherm oder isolierend) ist beispielsweise abhängig von dem herzustellenden Gussstück oder der Art des Metallgusses.

Ein Speiser ist oberhalb des zu speisenden Teils des Gussstücks angeordnet, so dass das flüssige Metall bedingt durch den metallostatischen Druck zum Gussstück nachspeisen kann. Üblicherweise wird eine Gießform beispielsweise über geeignetes Anschnittsystem von außen mit flüssigem Metall befüllt, wobei das flüssige Metall durch die Gießform in den Speiser hineinläuft. Dabei gelangt das flüssige Metall bei oberhalb des Gussstücks angeordneten Speisern erst in den Speiserhohlraum, wenn die Gießform bzw. der zu speisende Teil des Gussstücks, nahezu komplett mit flüssigem Metall befüllt ist.

Exotherme Speisermaterialien zeichnen sich unter anderem dadurch aus, dass beim Befüllen des Speisers mit flüssigem Metall eine exotherme Reaktion stattfindet, wodurch das innerhalb des Speisers befindliche Metall über einen bestimmten Zeitraum erhitzt wird und somit flüssig bleibt und zum erkaltenden Gussstück nachspeisen kann. Die Volumenkontraktion des erstarrenden Gussteils kann mit dem im Speiser befindlichen flüssigen Metall ausgeglichen werden. Isolierende Speisermaterialien verlangsamen den Wärmeabtransport aus dem Speiser bzw. aus dem im Speiser befindlichen flüssigen Metall in den Formstoff, wodurch das flüssige Metall über einen längeren Zeitraum flüssig bzw. fließfähig gehalten wird. Dadurch wird flüssiges Metall zur Kompensation der Volumenkontraktion des Gussstücks bereitgehalten. Dies wird auch als Nachspeisen bezeichnet.

Naturspeiser sind Speiser, welche aus dem gleichen Formstoff wie die gesamte Gießform hergestellt sind und ohne Verwendung isolierender oder exothermer Materialien hergestellt bzw. daraus ausgeformt werden. Im einfachsten Fall handelt es sich bei einem Naturspeiser beispielsweise um eine Ausnehmung im Formstoff, in welche flüssiges Metall hinein- bzw. hinauslaufen kann. Naturspeiser können auch mit exothermen Abdeckpulver abgedeckt werden, damit sie ihre Speisungsvermögen lange aufrechterhalten können.

Definitionsgemäß sind Naturspeiser weder aus isolierenden noch exothermen Materialien hergestellt. Dies hat u. a. den Vorteil, dass Naturspeiser beim Metallguss weniger Emissionen als herkömmliche, aus exothermen oder isolierenden Materialien hergestellte Speiser, entwickeln. Ein weiterer Vorteil von Naturspeisern gegenüber herkömmlichen Speisern ist, dass diese nach dem Metallguss weniger Rückstände beispielsweise in Form von Pyrolyseprodukten im Formstoff hinterlassen als herkömmliche, aus exothermen oder isolierenden Materialien hergestellte Speiser.

Naturspeiser werden üblicherweise mittels eines Speisermodells, welches auf der Formplatte (Modellplatte) fest angeordnet ist, im Formstoff als Formhohlraum ausgebildet. Das Speisermodell entspricht dabei im einfachsten Fall dem Formhohlraum. Der Formstoff umgibt das Speisermodell und die Formplatte und bildet nach dem Verdichten und anschließendem Abformen der Formplatte vom verdichteten Formstoff die Gießform (Gussform).

Dies bedeutet, dass die aus dem Stand der Technik bekannten Speisermodelle mit der Formplatte verbunden sind und die Speisermodelle beim Abformen des Naturspeisers wieder aus dem verdichteten Formstoff entfernt werden. Dies birgt den Nachteil, dass Naturspeiser nur seitlich neben der Gussteilgeometrie an der Formplatte (Modellplatte) ohne Hinterschneidungen platziert werden können, d.h. in Richtung der Flächennormale auf die Ebene der Formplatte, da es sonst zu Hinterschneidungen beim Abformen, d. h. beim Entfernen der Formplatte zusammen mit dem Speisermodell vom komprimierten Formstoff kommt, wodurch die Gießform unbrauchbar wird. Aufformbare Naturspeiser, welche eine Platzierung oberhalb des Gussteils ermöglichen, sind bisher unbekannt.

Aufformbare Speiser aus exothermem oder isolierendem Material werden üblicherweise auf einen auf einer Formplatte angebrachten Speiserdorn aufgesteckt, sind also nicht fest mit der Formplatte verbunden. Der Formstoff um den aufformbaren Speiser wird anschließend verdichtet. Nach dem Verdichten wird die Formplatte, die dem Gussstück entspricht, samt des Speiserdorns wieder aus dem verdichteten Formstoff gezogen, wobei der aufformbare Speiser im Formstoff verbleibt.

Die Herstellung von Gussteilen erfolgt unter anderem in teilbaren Gießformen, wobei die Gießformen entweder vertikal teilbar oder aber horizontal teilbar sind. Vertikal-teilbare Gießformen sind beispielsweise in EP 2982458 A1 beschrieben. Vertikal-teilbare Gießformen werden z.B. in Formanalagen der Firma DISAMATIC (Dänemark) eingesetzt.

DE 202006009015 U1 offenbart einen einstückigen, metallischen Speiser, wobei der Speiserkörper doppelwandig mit einer Innenwand und einer Außenwand ausgebildet ist. Der zwischen Innen- und Außenwand befindliche Hohlraum dient der Isolierung. Der Speiserhohlraum wird jedoch nicht von zwei Speiserkörperteilen gebildet.

DE202016103215U1, DE202004021109U1 und DE102005008324A1 offenbaren bekannten Stand der Technik auf dem Gebiet der Speiser.

Nachteilig bei aufformbaren Speisern ist nach heutigem Stand der Technik, dass die Herstellung solcher Speiser aus exothermem oder isolierendem Material durch die teuren einzusetzenden Rohstoffe und den Zeitaufwand bei der Herstellung kostenintensiv ist. Darüber hinaus werden durch den Einsatz von exothermen und isolierenden Materialien deren Pyrolyseprodukte und Bestandteile wie Fluorträger, unverbranntes Aluminium oder Fasern in den Formstoff eingetragen. Dies kann die Wiederverwendbarkeit gebrauchter Gießsande reduzieren und zu Mehraufwendungen bei der Deponierung der gebrauchten Gießsande (Altsande) führen. Auch werden beim Verbrennen von Speisern Emissionen freigesetzt, welche zur Gesamtemissionslast einer Gießerei erheblich beitragen. Dies ist jedoch unerwünscht. Darüber hinaus ist es ein bekanntes Problem, dass industriell hergestellte Speiser üblicherweise einsatzfertig, d.h. vollständig montiert zum Abnehmer geliefert werden, wobei der Transport der Speiser aufgrund der Leervolumina der hergestellten Speiser zumeist ineffizient ist und zu hohen Transportkosten führt.

Es besteht somit auch weiterhin Bedarf an Speisern, welche gegenüber den aus dem Stand der Technik bekannten Speisern kostengünstiger herstellbar sind. Ebenfalls wäre es wünschenswert, wenn diese Speiser bei einer ordnungsgemäßen Verwendung weder den Formstoff verunreinigen noch die Emissionslast der Gießerei erhöhen. Darüber hinaus wäre es wünschenswert, dass solche Speiser kosteneffizienter sowie platzsparender gelagert und transportiert werden können, d. h. dass die Speiser beispielsweise platzsparender verpackt werden können.

### Aufgabe der Erfindung

Aufgabe der vorliegenden Erfindung war es somit einen Speiser bereitzustellen, welcher kostengünstig herstellbar ist sowie die Vorteile eines Naturspeisers hinsichtlich verminderter Emissionslast und Verunreinigungen beim Metallgießen mit den geometrischen Freiheiten eines aufformbaren Speisers kombiniert. Weiterhin wäre es wünschenswert einen Speiser bereitzustellen, welcher kostengünstiger, weil u. a. platzsparender, zu transportieren ist.

### Beschreibung der Erfindung

Diese und weitere Aufgaben werden erfindungsgemäß durch den Gegenstand der unabhängigen Patentansprüche gelöst. Bevorzugte Ausgestaltungen sind Inhalt der Unteransprüche bzw. werden nachfolgend genauer beschrieben.

Überraschenderweise wurde gefunden, dass sich Speiser, welche einen metallischen Speiserkörper aufweisen, kostengünstig herstellen lassen ohne dabei qualitativ schlechtere Gießergebnisse etwa im Hinblick auf etwaige Fehlstellen am Gussstück (sogenannte Lunkerbildung) zu erzielen. Weiterhin war es überraschend, dass die Speiserkörper der erfindungsgemäßen Speiser, welche vorzugsweise aus einem Metallblech wie beispielsweise aus Aluminium- oder Stahlblech hergestellt werden, den üblichen Verdichtungsdrücken von Hochdruckformanlagen standhalten, ohne dass die Speiser beim Komprimieren des Formstoffes kollabieren.

Die vorliegende Erfindung betrifft einen Speiser für den Metallguss, welcher einen Speiserkörper aus Metall umfasst. Der Speiserkörper weist einen Speiserhohlraum zur Aufnahme von flüssigem Metall auf und zusätzlich wenigstens eine Öffnung auf, durch welche das flüssige Metall in den Speiserhohlraum hinein bzw. aus dem Speiserhohlraum hinaus fließen kann.

Darüber hinaus betrifft die vorliegende Erfindung die Verwendung eines erfindungsgemäßen Speisers beim Metallguss in teilbaren Gießformen, insbesondere in horizontal-teilbaren Gießformen.

### Detaillierte Beschreibung der Erfindung

Die Erfinder haben überraschenderweise gefunden, dass Speiser, welche einen metallischen Speiserkörper aufweisen, im Vergleich zu herkömmlichen isolierenden oder exothermen Speisern kostengünstig und einfach hergestellt und verwendet werden können. Weiterhin war es überraschend, dass die Speiser Kompressionsdrücken, wie sie für zu verdichtende Formstoffe erforderlich sind, ohne zu kollabieren standhalten können.

Erfindungsgemäß weisen die Speiser einen metallischen Speiserkörper auf. Dies bedeutet, dass der Speiserkörper des erfindungsgemäßen Speisers nicht aus isolierenden oder exothermen Speisermaterialien hergestellt werden.

Der metallische Speiserkörper eines erfindungsgemäßen Speisers weist eine Stärke von 0,1 bis 1,5 mm auf. Insbesondere weist das Metallblech des Speiserkörpers vorzugsweise eine Stärke von 0,1 mm bis 1,2 mm, weiter bevorzugt 0,2 mm bis 1,0 mm und insbesondere bevorzugt 0,3 mm bis 0,7 mm auf. Die Erfinder haben überraschenderweise gefunden, dass Metallbleche, welche eine Stärke von zumindest 0,1 mm aufweisen, bei herkömmlichen Kompressionsdrücken, welche teilweise mehr als 100 bar betragen können, die Speiserkörper beim Komprimieren des Formstoffes nicht kollabieren.

Der Speiserkörper ist aus einem Metall oder mehreren Metallen hergestellt. Insbesondere wird der Speiserkörper des erfindungsgemäßen Speisers aus einem Metallblech durch Umformen hergestellt, wobei das Metallblech vorzugsweise auf ähnlicher Materialbasis wie der verwendete Gusswerkstoff hergestellt ist. So wird vorzugsweise bei einem Aluminiumguss ein erfindungsgemäßer Speiser, welche einen Speiserkörper aus einem Aluminiumblech aufweist verwendet, wohingegen bei einem Stahlguss oder einem Eisenguss ein Speiserkörper aus einem Stahlblech oder einem Eisenblech bevorzugt verwendet wird. Es ist auch möglich, dass der Speiserkörper aus unterschiedlichen Metallen hergestellt werden kann. Die vorzugsweise eingesetzten Bleche sind so beschaffen, dass diese tiefgezogen oder anderweitig kalt umgeformt werden können. In einer Ausgestaltung ist der Speiserkörper aus dem Fachmann bekannten Kaltband DIN 10130 DC01 oder DC04 hergestellt.

Der Speiserkörper des erfindungsgemäßen Speisers weist einen Speiserhohlraum sowie wenigstens eine Öffnung auf. Der Speiserhohlraum ist dazu ausgelegt, flüssiges Metall während des Gießvorgangs aufzunehmen. Während des Gießvorgangs bzw. beim Erkalten des Gussstücks kann flüssiges Metall über die Öffnung in den Speiserkörper gelangen bzw. zum erkaltenden Gussstück nachspeisen.

Der Speiserkörper des erfindungsgemäßen Speisers kann unterschiedliche Formen aufweisen. Insbesondere ist es möglich, dass die Speiserkörper die Form eines sogenannten Kugelspeisers aufweisen. Dies kann bevorzugt sein, da Kugeln bei gegebenem Volumen die kleinste Oberfläche aller möglichen Körper aufweisen. Solch eine Form birgt den Vorteil, dass die mit der Umgebung ausgetauchte Wärme während des Gießvorgangs möglichst geringgehalten wird, wodurch das während einer ordnungsgemäßen Anwendung im Speiser befindliche flüssige Metall möglichst lange flüssig bzw. fließfähig gehalten wird.

Der Speiserkörper eines erfindungsgemäßen Speisers ist mehrteilig ausgebildet. In einer Ausgestaltung ist der Speiserkörper eines erfindungsgemäßen Speisers zweiteilig ausgebildet und weist zwei Speiserkörperteile auf, die zusammengefügt werden, wobei die zwei Speiserkörperteile bevorzugt in etwa gleichgroß sind.

In einer weiteren Ausgestaltung kann der Speiserkörper eines erfindungsgemäßen Speisers eine Form aufweisen, welche sich zur Formplatte hin zumindest teilweise verjüngt. Die Verjüngung des Speiserkörpers kann bevorzugt sein, um zwischen dem Speiserkörper und der Formplatte bzw. nach dem Abformen zwischen Speiserkörper und Gussteil nach dem Verdichten eine geeignete Brechkante zu erzeugen, die eine Nachbearbeitung des Gussstücks unnötig macht bzw. eine Nachbearbeitung zumindest vereinfacht und die Nachbearbeitungszeit reduziert.

Vorzugsweise weist der erfindungsgemäße Speiser ein mit dem Speiserkörper über die Öffnung im Speiserkörper in Kontakt stehendes Verbindungselement auf. Der Speiserkörper ist über das Verbindungselement direkt oder indirekt mit dem Gussstück bzw. mit der Gießform verbunden. Das Verbindungselement verjüngt sich zum Gussstück hin und trägt dabei zur Ausbildung einer Brechkante bei. Verbindungselemente sind z. B. aus DE 202012102418 U1, DE 10142357 A1, EP 1184104 A1 und DE 102005008324 A1 bekannt. Das Verbindungselement ist dazu ausgelegt, zwischen dem Speiserkörper und der Formplatte bzw. nach dem Abformen zwischen Speiserkörper und Gussteil nach dem Verdichten eine Brechkante zu erzeugen, die eine Nachbearbeitung des Gussstücks unnötig macht bzw. eine Nachbearbeitung zumindest vereinfacht und die Nachbearbeitungszeit reduziert.

Das Verbindungselement ist in einer Ausgestaltung ein rohrähnlicher Körper, welcher jede beliebige und im Einzelfall geeignete Länge, Wandstärke und Durchmesser aufweisen kann. Die Wandstärke wird in Abhängigkeit von dem verwendeten Material in der Regel zwischen 0,1 mm und 10 mm, bevorzugt zwischen 0,3 mm und 5 mm, besonders bevorzugt 0,3 mm bis 0,5 mm liegen. Die optimalen Abmessungen sind dem Fachmann aufgrund seiner Erfahrungen bekannt. In der Regel weist der rohrähnliche Körper eine Länge zwischen etwa 15 und etwa 300 mm, insbesondere zwischen etwa 35 und etwa 100 mm auf. Die Länge des rohrähnlichen Körpers wird bei einer bevorzugten erfindungsgemäßen Ausführungsform so gewählt, dass mindestens der Abstand zwischen dem Speiserkörper und dem Gussstück überbrückt wird.

Der Innendurchmesser des rohrähnlichen Körpers kann im Prinzip beliebig gewählt werden, wobei die Öffnung am unteren bzw. oberen Ende des rohrähnlichen Körpers groß genug sein sollte, um das Fließen der Schmelze in bzw. aus dem Speiser während des Gieß- und Erstarrungsvorgangs zu gewährleisten. Der Durchmesser des rohrähnlichen Körpers orientiert sich in der Regel am Durchmesser der im Speiserkörper vorgesehenen Öffnung, durch welche der rohrähnliche Körper hindurchgeführt wird und in welcher dieser verschiebbar ist. In der Regel wird der Durchmesser des rohrähnlichen Körpers so gewählt, dass durch die Öffnung im Speiserkörper eine ausreichende Führung des rohrähnlichen Körpers gewährleistet wird, wenn dieser in den Speiserkörper beim Verdichten des Formstoffes hineingeschoben bzw. vor Anbringen an der Formplatte aus diesem herausgezogen wird.

Der rohrähnliche Körper kann an sich aus jedem geeigneten Werkstoff, der eine entsprechende Festigkeit aufweist und keine störende Reaktion auf das zu speisende Gussstück aufweist, gebildet werden. Diese Materialien sind dem einschlägigen Fachmann bekannt und umfassen beispielsweise Metall, Kunststoff, Pappe, Keramik oder ähnliche Materialien. Bevorzugt besteht der rohrähnliche Körper aus einem dem Gussprogramm ähnlichen Werkstoff, wie Aluminium oder Stahlblech oder Eisenblech. Besonders bevorzugt ist das Verbindungselement bzw. der rohrähnliche Körper aus demselben Material wie der Speiserkörper.

Der rohrförmige Körper weist in einer Ausgestaltung in seinem dem Speiserhohlraum zugewandten Abschnitt einen Anschlag auf. Der Anschlag ist also an einer solchen Position am rohrförmigen Körper angeordnet, dass er sich innerhalb des im Speiserkörper vorgesehenen Speiserhohlraums befindet. Beim Herausziehen des rohrförmigen Körpers aus dem Speiserkörper gelangt der Anschlag an einer Fläche zur Anlage, welche sich im Hohlraum an die Öffnung anschließt. Der Anschlag kann im Prinzip beliebig ausgebildet sein, solange gewährleistet ist, dass der rohrförmige Körper nicht aus der Öffnung herausfallen kann. Der Anschlag kann beispielsweise als Verdickung an der Außenseite des rohrförmigen Körpers ausgebildet sein und den rohrförmigen Körper entlang seinem Umfang umlaufen. Es können aber auch einzelne Vorsprünge vorgesehen sein, wobei die Anzahl der Vorsprünge bevorzugt ausreichend hoch gewählt wird, um ein Verkanten des rohrförmigen Speisers zu verhindern, wenn dieser vollständig herausgezogen ist. Es ist auch möglich den Anschlag als getrenntes Bauteil auszuführen und diesen nachträglich am rohrförmigen Körper zu befestigen. Besonders bevorzugt ist der Anschlag als ringförmiger Vorsprung ausgebildet, welcher um den äußeren Umfang des rohrförmigen Körpers umläuft. Dies gewährleistet, dass der rohrförmige Körper beim Herausziehen aus dem Speiserkörper zentriert wird, so dass die Längsachse des rohrförmigen Körpers parallel zur Längsachse des Speiserkörper verläuft.

In einer weiteren Ausgestaltung ist das Verbindungselement ein rohrähnlicher Körper und weist an einem unteren Abschnitt eine Verdickung auf, welche dazu ausgelegt ist, ein Hineinrutschen des Verbindungselements beim Komprimieren des Formstoffes in den Speiserhohlraum des Speiserkörpers zu verhindern. Unteres Ende des Verbindungselements meint im Sinne der vorliegenden Erfindung das dem Gussstück bzw. das der Formplatte zugewandtes Ende. In einer weiteren Ausgestaltung weist das Verbindungselement an dem oberen Ende einen Anschlag oder eine Verdickung auf sowie an einem anderem unteren Ende eine Verdickung oder einen Anschlag auf. Dies kann insbesondere bevorzugt sein, um zu verhindern, dass das Verbindungselement gänzlich in den Speiserhohlraum hineinrutschen als auch dass das Verbindungselement aus dem Speiserkörper herausfallen kann.

In einer anderen Ausgestaltung ist das Verbindungselement ähnlich einer Ziehharmonika einfahrbar ausgebildet, wie z. B. in DE 202012102418 U1 offenbart. Dabei ist das Verbindungselement so an beziehungsweise auf dem Speiserkörper angebracht, dass sich beim Komprimieren des Formstoffes das Verbindungselement relativ zum Speiserkörper des erfindungsgemäßen Speisers einfahrbar bewegt. In dieser Ausgestaltung ist das Verbindungselement vorzugsweise aus einem Kunststoff oder aus einem Metall, insbesondere einem Metallblech, gefertigt und direkt am Speiserkörper angebracht. Hierbei können Verbindungselement und Speiserkörper integral ausgebildet sein.

In einer bevorzugten Ausgestaltung weist der Speiserkörper neben der Öffnung eine Ausnehmung für das obere Ende eines Zentrierdorn und/oder eines Federdorns auf. Die Ausnehmung gegenüberliegend zur Öffnung des Speiserkörpers angeordnet, so dass ein Zentrierdorn oder ein Federdorn durch die Öffnung im Speiserkörper (und soweit vorhanden zuvor durch das Verbindungselement geführt) und in die Ausnehmung gesteckt werden kann, um den Speiser auf der Formplatte zu zentrieren. Mit Hilfe des Zentrierdorns bzw. des Federdorns wird der erfindungsgemäße Speiser auf der Formplatte (Modellplatte) angeordnet. Der Federdorn bzw. der Zentrierdorn wird nach dem Verdichten des Formstoffes mitsamt der Formplatte aus der fertigen Gießform, bzw. aus einem Teil der fertigen Gießform wieder hinausgezogen.

In einer bevorzugten Ausgestaltung weist der Speiserkörper eine Ausnehmung für einen Deckel auf. Der Deckel weist in dieser Ausgestaltung weiter vorzugsweise die oben beschriebene Ausnehmung auf, in welche ein Zentrierdorn und/oder ein Federdorn eingesteckt werden kann. Mithilfe eines Zentrierdorns bzw. mithilfe eines Federdorns wird der erfindungsgemäße Speiser auf einer Formplatte angeordnet bzw. wird der erfindungsgemäße Speiser auf die Formplatte gesteckt. Dabei wird der Zentrierdorn bzw. Federdorn durch die im Speiserkörper befindliche Öffnung bzw. durch ein optional im Speiserkörper angeordnetes Verbindungselement durch den Speiserhohlraum bis zu der im Deckel befindlichen Öffnung geführt. In dieser Ausgestaltung ist der im Speiserkörper angeordnete Deckel gegenüber der Öffnung des Speiserkörpers, durch welche flüssiges Metall in den Speiserhohlraum gelangt bzw. durch welche flüssiges Metall zum erkaltenden Gussstück nachspeisen kann, angeordnet. Der Deckel kann in einer bevorzugten Ausgestaltung einen Williamskern ausbilden. Dabei hat der Deckel die Form eines kegelförmig, spitz zulaufenden Kernes. Der Williamskern wird in den Speiser eingesetzt und dient der Ausbildung einer Sandkante, mit dem Ziel, die Erstarrung des flüssigen Metalls durch den eintretenden Sandkanteneffekt zu verzögern. Der Deckel kann aus unterschiedlichen Materialien gefertigt sein, wird aber insbesondere aus den gleichen Materialien wie auch der Speiserkörper bzw. das optionale Verbindungselement hergestellt.

Der Speiserkörper des erfindungsgemäßen Speisers ist mehrteilig, insbesondere zweiteilig oder dreiteilig ausgebildet, besonders bevorzugt zweiteilig ausgebildet. Dieser Speiser weist zumindest ein erstes und ein zweites Speiserkörperteil auf. Herkömmliche, aus dem Stand der Technik bekannte Speiser weisen einstückige Speiserkörper auf. Dies hat u. a. den Nachteil, dass die Speiser beim Transport ein großes Leervolumen bedingt durch den Speiserhohlraum einnehmen, was den Transport wirtschaftlich ineffizient macht. Die Erfinder haben überraschenderweise gefunden, dass Speiser mit mehrteiligen Speiserkörpern, insbesondere zweiteilige oder dreiteilige Speiserkörper, einfach zu transportieren sind und vom Endabnehmer bzw. vom Kunden problemlos zusammengesetzt bzw. zusammengesteckt werden können. Dabei war es insbesondere überraschend, dass auch Speiser, welche mehrteilige Speiserkörper aufweisen, den hohen Kompressionsdrücken standhalten ohne zu kollabieren.

In einer Ausgestaltung ist der Speiserkörper zweiteilig mit einem ersten und einem zweiten Speiserkörperteil ausgebildet. In einer weiteren Ausgestaltung ist der Speiserkörper dreiteilig ausgebildet und weist ein erstes, ein zweites und ein drittes Speiserkörperteil auf. Bevorzugt ist der Speiserkörper eines erfindungsgemäßen Speisers zweiteilig ausgebildet und weist ein erstes Speiserkörperteil und ein zweites Speiserkörperteil auf. Dabei ist in einer weiter bevorzugten Ausgestaltung der mehrteilige Speiserkörper horizontal in zwei, z. B. etwa gleichgroße, Speiserkörperteile teilbar. In einer anderen bevorzugten Ausgestaltung ist der mehrteilige Speiserkörper vertikal in zwei, z. B. etwa gleichgroße, Speiserkörperteile teilbar. In einer weiteren bevorzugten Ausgestaltung weisen die beiden Speiserkörperteile eine Halbschalenform auf. Dies umfasst ausdrücklich auch solche Ausgestaltungen, bei denen zum Beispiel der Speiserkörper horizontal teilbar ist und das erste Speiserkörperteil fakultativ eine Öffnung, bspw. für einen Zentrier- oder Speiserdorn oder einen Deckel aufweist, und das zweite Speiserkörperteil eine Öffnung aufweist, durch welche flüssiges Metall in den Speiserhohlraum hinein bzw. aus dem Speiserhohlraum hinaus fließen kann. Halbschalenform meint im Sinne der vorliegenden Erfindung ausdrücklich nicht ausschließlich solche Speiserkörperteile, welche eine identische Form aufweisen, sondern auch solche Speiserkörperteile, welche unterschiedliche Ausgestaltungen aufweisen. Die Speiserkörperteile werden im Wesentlichen horizontal oder im Wesentlichen vertikal zusammengefügt und bilden den Speiserhohlraum zur Aufnahme des flüssigen Metalls aus. Insbesondere werden die Speiserkörperteile so zusammengefügt, dass beide Speiserkörperteile additiv den Speiserhohlraum ausbilden. Insbesondere bevorzugt sind die Speiserkörperteile nahezu identisch ausgestaltet. Dies hat den Vorteil, dass diese mit einem einzigen Werkzeug herstellbar sind.

Die Speiserkörperteile eines mehrteiligen Speiserkörpers eines erfindungsgemäßen Speisers weisen in einer bevorzugten Ausgestaltung Verbindungsmittel auf, mit denen die Speiserkörperteile zu dem Speiserkörper verbunden bzw. zusammengesetzt und/oder zusammengesteckt werden können. Zusammensetzbar bzw. zusammensteckbar meint im Sinne der vorliegenden Erfindung, dass die Speiserkörperteile Verbindungsmittel aufweisen, mit welchem diese zusammengesteckt und/oder zusammengesetzt werden können. So kann ein mehrteiliger Speiser in einer bevorzugten Ausgestaltung der vorliegenden Erfindung durch einen Klickverschluss zusammengesetzt bzw. zusammengesteckt werden. Nach einer anderen Ausgestaltung können das erste und das zweite Speiserkörperteil mittels eines Bajonettverschlusses zusammengesteckt bzw. zusammengesetzt werden. Nach einer weiteren Ausgestaltung weisen die Speiserkörperteile eine oder mehrere Steckverbindungen auf, mit denen die Speiserkörperteile zusammengesteckt werden können. Nach einer weiteren Ausgestaltung weisen die Speiserkörperteile Nut und Feder auf, so dass diese jeweiligen Speiserkörperteile miteinander zu einem Speiserkörper verbunden werden können. Nach einer weiteren Ausgestaltung weist eines der Speiserkörperteile Klemmelemente auf, mit welchen das Speiserkörperteil an einem anderen Speiserkörperteil festgeklemmt werden kann. Nach einer weiteren Ausgestaltung weisen die Speiserkörperteile jeweils eine Bördelkante auf, wobei die Speiserkörperteile so aneinander legbar sind, dass sich die Bördelkante aneinanderlegen und durch Umbördeln oder Nieten miteinander verbunden werden können.

Die mehrteiligen Speiserkörper können in einer weiteren Ausgestaltung zusammengeschweißt werden. In einer weiteren Ausgestaltung ist es möglich, dass die Speiserkörperteile eines erfindungsgemäßen Speisers zusammengeschraubt werden. Auch ist es möglich, dass die Speiserkörperteile zusammengeklebt werden. In einer weiteren Ausgestaltung werden die Speiserkörperteile mit einem Niet miteinander verbunden.

Weiter ist es in einer bevorzugten Ausgestaltung möglich, dass zumindest ein Speiserkörperteil eines mehrteiligen Speisers, vorzugsweise eines horizontal-teilbaren mehrteiligen Speisers, so ausgestaltet ist, dass sich dieses in Richtung der Modellplatte verjüngt, analog einer Form eines Verbindungselements. Die Verjüngung des Speiserkörpers kann bevorzugt sein, um zwischen dem Speiserkörper und der Modellplatte bzw. nach dem Abformen zwischen Speiserkörper und Gussteil nach dem Verdichten eine geeignete Brechkante zu erzeugen, die eine Nachbearbeitung des Gussstücks unnötig macht bzw. eine Nachbearbeitung zumindest vereinfacht und die Nachbearbeitungszeit reduziert zumindest aber das einfache Abschlagen des Speiserhalses. Weiter bevorzugt ist ein Speiserkörperteil so ausgestaltet, dass es beim Komprimieren mit dem Formstoff sich ziehharmonikaartig deformiert und dadurch einfahrbar ist. Insbesondere übernimmt der ziehharmonikaartige Abschnitt die Funktion des Verbindungselements, ist dann jedoch vorzugsweise integraler Bestandteil eines Speiserkörperteils. Insbesondere verjüngt sich der der ziehharmonikaartige Abschnitt und bildet so eine Tülle aus, die der Verbindung mit dem Gussstück dient.

Die vorliegende Erfindung wird weiter durch die nachfolgende Figurenbeschreibung erläutert. Es zeigen:
**Fig. 1** eine Explosionsansicht eines erfindungsgemäßen Speisers mit einem zweiteiligen, horizontal geteilten Speiserkörper aufweisend ein erstes und ein zweites Speiserkörperteil und einem Deckel und einem Verbindungselement;
**Fig. 2** eine Seitenansicht auf den Speiser nach Fig. 1, wobei das erste Speiserkörperteil, das zweite Speiserkörperteil, Deckel und Verbindungselement zusammengesetzt sind;
**Fig. 3** einen Schnitt durch einen erfindungsgemäßen Speisers nach Fig.1 und Fig. 2;
**Fig. 4** eine Seitenansicht auf den zusammengesetzten Speisers nach Fig. 2 nach dem Komprimieren des Formstoffes, wobei das Verbindungselement in den Speiserhohlraum eingefahren ist;
**Fig. 5** einen Schnitt durch einen Speiser mit zweiteiligem Speiserkörper, wobei das zweite Speiserkörperteil nach unten konisch zuläuft und dort ziehharmonikaartig gestuft ist;
**Fig. 6** eine Seitenansicht auf den Speiser nach Fig. 5;
**Fig. 7** eine Explosionsansicht eines erfindungsgemäßen Speisers mit einem zweiteiligen, vertikal-geteilten Speiserkörper aufweisend ein erstes und ein zweites Speiserkörperteil;
**Fig. 8** eine perspektivische Seitenansicht auf den Speiser gemäß Fig. 7.

**Fig. 1** zeigt eine Explosionsansicht eines erfindungsgemäßen Speisers 1 mit einem zweiteiligen Speiserkörper 2. Der erfindungsgemäße Speiser hat die Ausgestaltung eines Kugelspeisers. Der zweiteilige Speiserkörper 2 weist ein erstes Speiserkörperteil 4 und ein zweites Speiserkörperteil 5 auf. Im ersten Speiserkörperteil 4 ist eine Ausnehmung für einen Deckel 3 angeordnet, in welchem eine Ausnehmung für einen Zentrierdorn angeordnet ist (nicht gezeigt). Das zweite Speiserkörperteil 5 weist eine Öffnung auf, die das Verbindungselement 6 verschiebbar aufnimmt, und verjüngt sich in Richtung der Formplatte (nicht gezeigt). Der Speiserkörper 2 ist durch das erste Speiserkörperteil 4 und das zweite Speiserkörperteil 5 horizontal in etwa zwei gleichgroße Speiserkörperteile teilbar. Am ersten Speiserkörperteil 4 ist ein Verbindungsmittel 8 in Form einer das erste Speiserkörperteil 4 umlaufenden Bahn mit Klemmelementen (nicht gezeigt) angeordnet, anhand derer das erste Speiserkörperteil 4 in das zweite Speiserkörperteil 5 eingeklemmt bzw. eingesteckt werden kann. Die Klemmelemente bilden ein Verbindungsmittel 8, mit welchem das erste Speiserkörperteil 4 und das zweite Speiserkörperteil 5 verbunden und in Eingriff gebracht werden können. An dem Verbindungselement 6 ist an dessen unterem Ende eine Verdickung 7 angeordnet, welche dazu geeignet ist zu verhindern, dass das Verbindungselement 6 beim Komprimieren des Formstoffes in den Speiserhohlraum 9 (nicht gezeigt) des erfindungsgemäßen Speisers 1 hineingeschoben werden kann.

**Fig. 2** zeigt eine Seitenansicht auf den zusammengesetzten Speiser 1 der Fig. 1. Der Deckel 3 ist in die Ausnehmung des ersten Speiserkörperteils 4 eingesetzt. Der Deckel 3 weist eine Ausnehmung für einen Zentrierdorn bzw. für einen Federdorn auf (nicht gezeigt). Das erste Speiserkörperteil 4 und das zweite Speiserkörperteil 5 bilden zusammen den Speiserkörper 2. Der Speiserkörper wird durch das Verbindungsmittel 8 (nicht gezeigt) verbunden bzw. greift das Verbindungsmittel 8 in den oberen Rand des zweiten Speiserkörperteils 5 ein. Das zweite Speiserkörperteil 5 verjüngt sich in Richtung der Formplatte (nicht gezeigt). Das Verbindungselement 6 ist in der Öffnung des zweiten Speiserkörperteil 5 verschiebbar angeordnet. Das Verbindungselement 6 ist dazu ausgelegt, den Speiserkörper 2 mit der Formplatte bzw. dem Gussstück (nicht gezeigt) zu verbinden. Das Verbindungselement 6 trägt zur Ausbildung einer geeigneten Brechkante bei. Das Verbindungselement 6 kann beim Komprimieren des Formstoffes in den im Speiserkörper 2 befindlichen Speiserhohlraum 9 (nicht gezeigt) hineingleiten bzw. hineinrutschen. Die Verdickung 7, welche am unteren Ende des Verbindungselements 6 angeordnet ist, verhindert, dass das Verbindungselement 6 gänzlich in den Speiserhohlraum 9 (nicht gezeigt) des Speiserkörpers 2 hineinrutscht, beispielsweise beim Komprimieren des Formstoffes.

**Fig. 3** zeigt einen Schnitt durch den Speiser nach Fig. 2. Im Deckel 3, welcher in einer Ausnehmung des ersten Speiserkörperteils 4 angeordnet ist, lässt sich eine Ausnahme für einen Zentrierdorn bzw. für einen Federdorn erkennen. Das Verbindungsmittel 8, welches an einer umlaufenden Bahn in Form von Klemmelementen am ersten Speiserkörperteil 4 angeordnet ist (siehe Fig. 2), verbindet das erste Speiserkörperteil 4 mit dem zweiten Speiserkörperteil 5, so dass diese beiden, in etwa gleichgroßen und horizontal-geteilten Speiserkörperteile den Speiserkörper 2 ausbilden. Das Verbindungselement 6, welches in einer Ausnehmung des zweiten Speiserkörperteils 5 angeordnet ist, kann in den Speiserhohlraum 9 beim Komprimieren des Formstoffes entlang der Führung des Verbindungselements 10 hineinrutschen und bildet so eine Brechkante zwischen dem fertigen Gussstück und einem Speiserrest. Die Verdickung am Verbindungselement 7 verhindert, dass das Verbindungselement 6 beim Komprimieren des Formstoffes gänzlich in den Speiserhohlraum 9 hineinfallen würde.

**Fig. 4** zeigt eine Draufsicht auf einen zusammengesetzten Speiser 1 nach Fig. 2 und Fig. 3, aber nach dem Komprimieren des Formstoffes. Dabei berührt die Verdickung des Verbindungselements 6 das zweite Speiserkörperteil 5 und verhindert, dass das Verbindungselement 6 gänzlich in den vom Speiserkörper 2 ausgebildeten Speiserhohlraum 9 des erfindungsgemäßen Speisers hineinrutscht.

**Fig. 5** und **Fig. 6** zeigen einen Schnitt (Fig. 5) und eine Seitenansicht (Fig. 6) durch bzw. auf einen erfindungsgemäßen Speiser nach einer weiteren Ausgestaltung. Im Deckel 3, welcher in einer Ausnehmung des ersten Speiserkörperteils 4 angeordnet ist, lässt sich eine Ausnahme für einen Zentrierdorn bzw. für einen Federdorn erkennen (Fig. 5). Das Verbindungsmittel 8, welches an einer umlaufenden Bahn in Form von Klemmelementen am ersten Speiserkörperteil 4 angeordnet ist (analog den Fig. 1 bis 4; nicht gezeigt), verbindet das erste Speiserkörperteil 4 mit dem zweiten Speiserkörperteil 5, so dass diese beiden, in etwa gleichgroßen und horizontal-geteilten Speiserkörperteile 4, 5 den Speiserkörper 2 ausbilden. Das erste und das zweite Speiserkörperteil 4, 5 weisen eine Halbschalenform auf. Beide Speiserkörperteile 4, 5 haben eine unterschiedliche Ausgestaltung. Das erste Speiserkörperteil 4 weist eine Öffnung für den Deckel 3 auf. Die Öffnung, durch welche flüssiges Metall in den Speiserhohlraum (nicht gezeigt) hinein bzw. aus dem Speiserhohlraum (nicht gezeigt) hinaus fließen kann, ist im zweiten Speiserkörperteil angeordnet. Das zweite Speiserkörperteil 5 verjüngt sich treppenstufenartig in Richtung der Formplatte (nicht gezeigt) und ist so ausgestaltet, dass es beim Komprimieren des Formstoffes (nicht gezeigt) wie eine Ziehharmonika einfahrbar ist und so eine Brechkante zwischen dem fertigen Gussstück und dem erfindungsgemäßen Speiser 1 ausbildet.

**Fig. 7** und **Fig. 8** zeigen eine Explosionsansicht (Fig. 7) sowie eine perspektivische Seitenansicht (Fig. 8) eines weiteren Speiserkörpers 1. Dieser weist ein erstes Speiserkörperteil 4 sowie ein zweites Speiserkörperteil 5 auf, welche in etwa gleich dimensioniert und vertikal geteilt sind. Beide Speiserkörperteile 4, 5 weisen eine identische Halbschalenform auf. Sowohl am ersten Speiserkörperteil 4 als auch am zweiten Speiserkörperteil 5 ist am oberen Ende (dem Gussstück abgewandten Ende) jeweils eine Ausnehmung für einen Zentrierdorn bzw. für einen Federdorn angeordnet. Sowohl das erste als auch das zweite Speiserkörperteil 4, 5 weisen Verbindungsmittel 8 in Form einer die beiden Speiserkörperteile 4, 5 zumindest teilweise umlaufende Bördelkante auf. Die beiden Speiserkörperteil 4, 5 können über das Verbindungsmittel 8 zusammengeklebt werden. Weiterhin weisen beide Speiserkörperteile 4, 5 eine Öffnung für ein Verbindungselement 6 (nicht gezeigt) auf, welche gegenüberliegend der Ausnehmung für den Zentrierdorn angeordnet ist. Im Inneren der beiden Speiserkörperteile 4, 5 ist der Speiserhohlraum 9 ausgebildet, welche der Aufnahme flüssigen Metalls dient.

### Bezugszeichenliste:

| | | | |
|---|---|---|---|
| 1. | Speiser | 6. | Verbindungselement |
| 2. | Speiserkörper | 7. | Verdickung am Verbindungselement |
| 3. | Deckel | 8. | Verbindungsmittel |
| 4. | erstes Speiserkörperteil | 9. | Speiserhohlraum |
| 5. | zweites Speiserkörperteil | 10. | Führung des Verbindungselements |

## Patentansprüche

1. Speiser (1) für den Metallguss, umfassend:
- einen Speiserkörper (2),
- wobei der Speiserkörper (2) einen Speiserhohlraum (9) zur Aufnahme flüssigen Metalls aufweist,
- wobei der Speiserkörper (2) mehrteilig ausgestaltet ist und zumindest ein erstes Speiserkörperteil (4) und ein zweites Speiserkörperteil (5) aufweist,
- wobei das erste und das zweite Speiserkörperteil (4; 5) miteinander verbindbar sind,
- wobei der Speiserhohlraum (9) im Inneren der Speiserkörperteile (4; 5) ausgebildet ist;
- wobei der Speiserkörper (2) eine Öffnung aufweist, durch welche flüssiges Metall in den Speiserhohlraum (9) hinein bzw. aus dem Speiserhohlraum (9) hinaus fließen kann, und
- wobei der Speiserkörper (2) aus Metall hergestellt ist.

2. Speiser nach Anspruch 1, wobei der Speiser (1) ein Verbindungselement (6) aufweist, welches dazu geeignet ist, den Speiserkörper (2) direkt oder indirekt mit einem Gussstück bzw. einer Formplatte zu verbinden.

3. Speiser nach Anspruch 1 oder 2, wobei der Speiserkörper (2) ein Metallblech umfasst, bevorzugt Aluminiumblech oder Stahlblech, wobei der Speiserkörper (2) weiter bevorzugt aus Aluminiumblech oder Stahlblech besteht.

4. Speiser nach Anspruch 3, wobei das Metallblech eine Stärke von wenigstens 0,1 mm bis 1,2 mm, vorzugsweise 0,2 mm bis 1,0 mm, weiter bevorzugt 0,3 mm bis 0,7 mm aufweist.

5. Speiser nach einem der vorherigen Ansprüche, wobei der Speiserkörper (2) eine Ausnehmung für einen Zentrierdorn und/oder Federdorn aufweist oder wobei der Speiser (1) einen Deckel (3) umfasst, wobei der Deckel (3) in einer Ausnehmung des Speiserkörpers (2) angeordnet ist und wobei vorzugsweise der Deckel (3) eine Ausnehmung für einen Zentrierdorn und/oder Federdorn aufweist.

6. Speiser nach Anspruch 1, wobei vorzugsweise das erste und das zweite Speiserkörperteil (4; 5) Verbindungsmittel (8) zum Verbinden der Speiserkörperteile (4; 5) zum Speiserkörper (2) aufweisen.

7. Speiser nach Anspruch 1 bis 6, wobei der Speiserkörper (2) horizontal oder vertikal in zumindest zwei Speiserkörperteile (4; 5) teilbar ist.

8. Speiser nach einem der Ansprüche 1 bis 7, wobei das erste und das zweite Speiserkörperteil (4; 5) nahezu gleich dimensioniert sind.

9. Speiser nach einem der Ansprüche 2 bis 8, wobei das Verbindungselement (6) ein rohrähnlicher Körper und bevorzugt aus einem Metall oder einem Kunststoff ist, besonders bevorzugt aus Aluminiumblech oder Stahlblech, wobei das Verbindungselement (6) eine Stärke von 0,1 mm bis 10 mm, bevorzugt 0,3 mm bis 5 mm und besonders bevorzugt 0,3 mm bis 0,5 mm aufweist, und wobei unabhängig hiervon das Verbindungselement (6) eine Länge von 15 mm bis 300 mm, insbesondere von 35 mm bis 100 mm aufweist.

10. Speiser nach einem der Ansprüche 2 bis 8, wobei das Verbindungselement (6) einfahrbar ausgebildet und am Speiserkörper (2) beweglich gelagert angeordnet ist, wobei sich das Verbindungselement (6) beim Komprimieren des Formstoffes relativ zum Speiserkörper (2) bewegt, indem das Verbindungselement (6) zumindest teilweise in den Speiserkörper (2) einfahrbar ist.

11. Speiser nach einem der Ansprüche 2 bis 8, wobei das Verbindungselement (6) zumindest einen Anschlag und/oder eine Verdickung (7) aufweist, vorzugsweise zwei Verdickungen und/oder Anschläge (7) aufweist, wobei weiter bevorzugt der erste Anschlag und/oder die erste Verdickung (7) an einem oberen Ende des Verbindungselements (6) angeordnet ist, welche dazu ausgelegt ist, ein Hinausrutschen des Verbindungselements (6) aus dem Speiserkörper (2) zu verhindern, und wobei der zweite Anschlag und/oder die zweite Verdickung (7) an einem unteren Ende des Verbindungselements (6) angeordnet ist, welche dazu ausgelegt ist, ein Hineinrutschen des Verbindungselements (6) in den Speiserhohlraum (9) zu verhindern.

12. Speiser nach einem der vorherigen Ansprüche, wobei der Speiserkörper (2) bzw. das zweite Speiserkörperteil (5) sich in Richtung der Öffnung des Speiserkörpers (2) verjüngt, wobei vorzugsweise der Speiserkörper (2) oder das zweite Speiserkörperteil (5) sich treppenstufenartig oder in Falten so verjüngt, dass der Speiserkörper (2) bzw. das Speiserkörperteil (5) bei Anlegen eines äußeren Druckes ziehharmonikaartig deformierbar ist.

13. Speiser nach einem der vorherigen Ansprüche, wobei der Speiserhohlraum (9) durch Zusammenfügen zumindest der Speiserkörperteile (4; 5) ausgebildet wird um einen im Wesentlichen horizontal oder im Wesentlichen vertikal teilbaren Speiserkörper (2) zu ergeben.

14. Verwendung eines Speisers (1) nach einem der vorherigen Ansprüche beim Metallguss in teilbaren Gießformen, insbesondere in horizontal-teilbaren Gießformen.

## Claims

1. A riser (1) for metal casting, comprising
- a riser body (2),
- wherein the riser body (2) comprises a riser cavity (9) for receiving liquid metal,
- wherein the riser body (2) is configured to have multiple parts and comprises at least a first riser body part (4) and a second riser body part (5),
- wherein the first and second riser body parts (4; 5) are connectable to each other, and
- wherein the riser cavity (9) is provided in the interior of the riser body parts (4; 5);
- wherein the riser body (2) comprises an opening allowing liquid metal to flow into the riser cavity (9) or out of the riser cavity (9) respectively, and
- wherein the riser body (2) is made of metal.

2. The riser according to claim 1, wherein the riser (1) comprises a connecting element (6), which is suitable to directly or indirectly connect the riser body (2) to a casting piece or a mold plate, respectively.

3. The riser according to claim 1 or 2, wherein the riser body (2) comprises a sheet metal, preferably aluminum sheet metal or steel sheet metal, wherein the riser body (2) further preferably consists of aluminum sheet metal or steel sheet metal.

4. The riser according to claim 3, wherein the sheet metal has a thickness of at least 0.1 mm to 1.2 mm, preferably 0.2 mm to 1.0 mm, more preferably 0.3 mm to 0.7 mm.

5. The riser according to one of the preceding claims, wherein the riser body (2) comprises a recess for a centering pin and/or spring pin or
wherein the riser (1) comprises a lid (3), wherein the lid (3) is arranged in an opening of the riser body (2) and preferably wherein the lid (3) has an opening for a centering pin and/or spring pin.

6. The riser according to claim 1, wherein preferably the first and the second riser body part (4; 5) comprises connecting means (8) for connecting the riser body parts (4; 5) to become the riser body (2).

7. The riser according to claim 1 to 6, wherein the riser body part (2) is horizontally or vertically divisible into at least two riser body parts (4; 5).

8. The riser according to one of the claims 1 to 7, wherein the first and the second riser body parts (4; 5) are almost equally dimensioned.

9. The riser according to one of the claims 2 to 8, wherein the connecting element (6) is a tube-like body and is preferably made of a metal or a plastic material, particularly preferably of aluminum sheet metal or steel sheet metal, wherein the connecting element (6) has a thickness of 0.1 mm to 10 mm, preferably 0.3 mm to 5 mm and particularly preferably 0.3 mm to 0.5 mm, and wherein, independently thereof, the connecting element (6) has a length of 15 mm to 300 mm, particularly of 35 mm to 100 mm.

10. The riser according to one of claims 2 to 8, wherein the connecting element (6) is designed to be retractable and is arranged to be movably supported on the riser body (2), wherein the connecting element (6) moves in relation to the riser body (2) when compressing the molding material, in that the connecting element (6) is at least partially retractable into the riser body (2).

11. The riser according to one of the claims 2 to 8, wherein the connecting element (6) comprises at least one stop and/or one thickening (7), and preferably comprises two thickenings and/or stops (7), wherein further preferably the first stop and/or the first thickening (7) is arranged at an upper end of the connecting element (6), which is configured to prevent the connecting element (6) from slipping out of the riser body (2), and wherein the second stop and/or the second thickening (7) is arranged at a lower end of the connecting element (6), which is configured to prevent the connecting element (6) from slipping into the riser cavity (9).

12. The riser according to one of the previous claims, wherein the riser body (2) and/or the second riser body part (5), tapers in the direction of the opening of the riser body (2), preferably wherein the riser body (2) or the second riser body part (5) tapers in stair-like steps or in folds such that the riser body (2) or the riser body part (5) can be deformed accordion-like when applying an external pressure.

13. The riser according to one of the previous claims, wherein the riser cavity (9) is formed by joining at least the riser body parts (4; 5) to result in a substantially horizontally or substantially vertically divisible riser body (2).

14. Use of a riser (1) according to one of the preceding claims for metal casting in divisible casting molds, in particular in horizontally divisible casting molds.

## Revendications

1. Dispositif d'alimentation (1) pour la coulée de métal, comprenant :
- un corps de dispositif d'alimentation (2),
- dans lequel le corps de dispositif d'alimentation (2) présente une cavité de dispositif d'alimentation (9) pour la réception de métal liquide,
- dans lequel le corps de dispositif d'alimentation (2) est conçu en plusieurs parties et présente au moins une première partie de corps de dispositif d'alimentation (4) et une deuxième partie de corps de dispositif d'alimentation (5),
- dans lequel la première et la deuxième parties de corps de dispositif d'alimentation (4 ; 5) peuvent être reliées l'une à l'autre,
- dans lequel la cavité de dispositif d'alimentation (9) est formée à l'intérieur des parties de corps de dispositif d'alimentation (4 ; 5) ;
- dans lequel le corps de dispositif d'alimentation (2) présente une ouverture, par laquelle du métal liquide peut couler dans la cavité de dispositif d'alimentation (9) et/ou hors de la cavité de dispositif d'alimentation (9), et
- dans lequel le corps de dispositif d'alimentation (2) est fabriqué à partir de métal.

2. Dispositif d'alimentation selon la revendication 1, le dispositif d'alimentation (1) présentant un élément de liaison (6), qui est approprié à relier directement ou indirectement le corps de dispositif d'alimentation (2) avec une pièce de fonderie et/ou une plaque de moule.

3. Dispositif d'alimentation selon la revendication 1 ou 2, dans lequel le corps de dispositif d'alimentation (2) comprend une tôle métallique, de préférence une tôle en aluminium ou une tôle en acier, dans lequel le corps de dispositif d'alimentation (2) se compose de manière encore mieux préférée d'une tôle en aluminium ou d'une tôle en acier.

4. Dispositif d'alimentation selon la revendication 3, dans lequel la tôle métallique présente une épaisseur d'au moins 0,1 mm à 1,2 mm, de préférence de 0,2 mm à 1,0 mm, de manière mieux préférée de 0,3 mm à 0,7 mm.

5. Dispositif d'alimentation selon l'une des revendications précédentes, dans lequel le corps de dispositif d'alimentation (2) présente un évidement pour un mandrin de centrage et/ou un mandrin à ressort ou dans lequel le corps de dispositif d'alimentation (2) comporte un couvercle (3), le couvercle (3) étant disposé dans un évidement du corps de dispositif d'alimentation (2) et le couvercle (3) présentant de préférence un évidement pour un mandrin de centrage et/ou un mandrin à ressort.

6. Dispositif d'alimentation selon la revendication 1, dans lequel la première et la deuxième parties de corps de dispositif d'alimentation (4 ; 5) présentent des moyens de liaison (8) pour relier les parties de corps de dispositif d'alimentation (4 ; 5) au corps de dispositif d'alimentation (2).

7. Dispositif d'alimentation selon la revendication 1 à 6, dans lequel le corps de dispositif d'alimentation (2) peut être divisé horizontalement ou verticalement en au moins deux parties de corps de dispositif d'alimentation (4 ; 5).

8. Dispositif d'alimentation selon l'une des revendications 1 à 7, dans lequel la première et la deuxième parties de corps d'alimentation (4 ; 5) sont dimensionnées presque à l'identique.

9. Dispositif d'alimentation selon l'une des revendications 2 à 8, dans lequel l'élément de liaison (6) est un corps similaire à un tube et est de préférence en un métal ou un plastique, de manière particulièrement préférée en une tôle en aluminium ou une tôle en acier, l'élément de liaison (6) présentant une épaisseur de 0,1 mm à 10 mm, de préférence de 0,3 mm à 5 mm et de manière particulièrement préférée de 0,3 mm à 0,5 mm, et indépendamment de cela, l'élément de liaison (6) présentant une longueur de 15 mm à 300 mm, en particulier de 35 mm à 100 mm.

10. Dispositif d'alimentation selon l'une des revendications 2 à 8, dans lequel l'élément de liaison (6) est conçu pour être rétractable et est disposé mobile sur palier sur le corps de dispositif d'alimentation (2), l'élément de liaison (6) se déplaçant lors de la compression de la matière de moulage par rapport au corps de dispositif d'alimentation (2) du fait que l'élément de liaison (6) est rétractable au moins partiellement dans le corps de dispositif d'alimentation (2).

11. Dispositif d'alimentation selon l'une des revendications 2 à 8, dans lequel l'élément de liaison (6) présente au moins une butée et/ou un renflement (7), de préférence deux renflements et/ou butées (7), dans lequel, de manière encore mieux préférée, la première butée et/ou le premier renflement (7) est disposé/e à une extrémité supérieure de l'élément de liaison (6) qui est conçu pour empêcher un glissement de l'élément de liaison (6) hors du corps de dispositif d'alimentation (2), et dans lequel la deuxième butée et/ou le deuxième renflement (7) est disposé/e à une extrémité inférieure de l'élément de liaison (6) qui est conçu pour empêcher un glissement de l'élément de liaison (6) dans la cavité de dispositif d'alimentation (9).

12. Dispositif d'alimentation selon l'une des revendications précédentes, dans lequel le corps de dispositif d'alimentation (2) et/ou la deuxième partie de corps de dispositif d'alimentation (5) se rétrécit/ssent dans la direction de l'ouverture du corps du dispositif d'alimentation (2), dans lequel, de préférence, le corps de dispositif d'alimentation (2) ou la deuxième partie de corps de dispositif d'alimentation (5) se rétrécit à la manière de marches d'escalier ou en plissements de sorte que le corps de dispositif d'alimentation (2) et/ou la partie de corps de dispositif d'alimentation (5) est déformable à la manière d'un accordéon lors de l'application d'une pression extérieure.

13. Dispositif d'alimentation selon l'une des revendications précédentes, dans lequel la cavité de dispositif d'alimentation (9) est formée par assemblage d'au moins deux parties de corps de dispositif d'alimentation (4 ; 5) pour donner un corps de dispositif d'alimentation (2) pouvant être divisé sensiblement horizontalement ou sensiblement verticalement.

14. Utilisation d'un dispositif d'alimentation (1) selon l'une des revendications précédentes lors de la coulée de métal dans des moules de coulée pouvant être divisés, en particulier dans des moules de coulée pouvant être divisés horizontalement.
